# EUROPÄISCHE PATENTSCHRIFT

(11) **EP 1 398 587 B1**
(45) Veröffentlichungstag und Bekanntmachung des Hinweises auf die Patenterteilung: **30.07.2008**
(21) Anmeldenummer: 03018518.5
(22) Anmeldetag: 16.08.2003
(51) Int. Cl.: F26B 3/30

(54) **Trockner für Gegenstände, insbesondere für Fahrzeugkarosserien, sowie Verfahren zum Betreiben eines solchen Trockners**
Dryer for objects, in particular for vehicle bodies, as well as method for its operation
Sécheur d'objets, notamment de carrosseries de véhicules, ainsi que procédé de fonctionnement d'un tel sécheur

(30) Priorität: 16.09.2002 DE 10242944
(43) Veröffentlichungstag der Anmeldung: 17.03.2004
(73) Patentinhaber: EISENMANN Anlagenbau GmbH & Co. KG, 71032 Böblingen (DE)
(72) Erfinder: Schneider, Heiko, 72138 Kirchentellinsfurt (DE)
(74) Vertreter: Ostertag, Ulrich

(56) Entgegenhaltungen:
- EP-A- 0 389 652
- WO-A-00/58678
- DE-A1- 19 544 417
- US-A- 3 865 076
- DATABASE WPI Section PQ, Week 199109 Derwent Publications Ltd., London, GB; Class Q76, AN 1991-064224 XP002372065 & SU 1 575 032 A (BALTIC REMSTROIPROE) 30. Juni 1990 (1990-06-30)

## Beschreibung

Die Erfindung betrifft einen Trockner für Gegenstände, insbesondere für Fahrzeugkarosserien, mit
a) einem Gehäuse, in dem ein die Gegenstände aufnehmender Trockenraum ausgebildet ist;
b) einem Anschluß für Zuluft;
c) einem Anschluß für Abluft;
d) mindestens einem Katalytstrahler, der seinerseits aufweist:
   da) mindestens einen Anschluß für Verbrennungsgas;
   db) eine katalytisch aktive Schicht, welcher das Verbrennungsgas zugeführt wird;
   dc) mindestens einen Anschluß für Verbrennungsluft, der über eine Luftführung mit der katalytisch aktiven Schicht verbunden ist;
sowie
ein Verfahren zum Betreiben eines Trockners für Gegenstände, insbesondere Fahrzeugkarosserien, bei dem
a) die zu trocknenden Gegenstände in einen Trockenraum im Gehäuse des Trockners eingebracht werden;
b) die zu trocknenden Gegenstände in dem Trockenraum einer Infrarotstrahlung ausgesetzt werden, die von einem Katalytstrahler erzeugt wird, dessen katalytisch aktiver Schicht Verbrennungsgas und Verbrennungsluft zugeführt werden;
c) dem Trockenraum ständig Zuluft zugeführt und Abluft entnommen wird.

Trockner, die mit Katalytstrahlern als Wärmequelle arbeiten, erfreuen sich zunehmender Beliebtheit. Dies aus guten Grund: Zum einen ist die eingesetzte Primärenergie, nämlich das Verbrennungsgas (Erdgas, Propan, Butan oder Flüssiggas), verglichen mit elektrischer Energie sehr preiswert. Zum anderen läßt sich mit derartigen Katalytstrahlern eine Infrarotstrahlung gerade in demjenigen langwelligen Bereich erzeugen, der zum Trocknen bzw. Brennen von Beschichtungen, insbesondere Lackierungen besonders, effektiv ist. Energieeinsparungen werden auch dadurch erzielt, daß im wesentlichen ausschließlich die zu trocknende Beschichtung, nicht jedoch andere Gegenstände erwärmt werden.

Ferner hat die langwellige Strahlung eines Katalytstrahlers die Eigenschaft, durch eine verglichen mit kurz- oder mittelwelligen Strahlen moderate Energiedichte den Gegenstand schonend zu erwärmen und zu trocknen.

Es wurde bereits früher erkannt, daß in der katalytisch aktiven Schicht von Katalytstrahlern organische Verunreinigungen katalytisch oxidiert werden, die in der dem Katalytstrahler zugeführten Verbrennungsluft enthalten sind. Diese Tatsache wurde aber bisher nur als erfreulicher Nebeneffekt der Verwendung von Katalytstrahlern betrachtet und nicht gezielt eingesetzt. Dies war bei den bekannten Trocknern der eingangs genannten Art auch nicht möglich, weil diese Katalytstrahler verwendeten, die einer Luftkühlung bedurften bzw. die Luftführung im Inneren des Trockners nicht definiert war. Es wurde dort also in den Trockenraum Zuluft eingebracht, die nicht zwangsläufig über die katalytisch aktive Schicht strömte. Verunreinigungen, die in dieser Zuluft enthalten waren, blieben somit unoxidiert, so daß die dem Trockner entnommene Abluft einer gesonderten Abluft-Reinigungsvorrichtung, beispielsweise einer thermischen, einer regenerativen oder auch einer katalytischen Nachverbrennungsvorrichtung zugeführt werden musste. Diese Vorrichtungen dienten dann häufig als Sammelentsorgung für alle mit organischen Substanzen, insbesondere mit Lösemittel beladenen Abluftvolumenströme, die in der gesamten Anlage, also nicht nur im Trockner, anfielen. Bei Lackieranlagen kommen diese typischerweise insbesondere aus der Spritzkabine, der Abdunstzone, dem Trockner, dem Farbmischraum oder aus anderen Quellen.

Die bei den bekannten Trocknern der eingangs genannten Art somit erforderlichen zusätzlichen Abgas-Reinigungsvorrichtungen verursachen selbstverständlich verhältnismäßig hohe Kosten.

Aus der SU 1 575 032 ist ein Trockner bekannt geworden, der die mittels eines Wärmetauschers erhitzte Trockenluft mindestens teilweise im Kreislauf führt und dabei über einen Katalysator leitet, der die katalytische Verbrennung ausgetriebener Lösemittel bewirkt. Die Verwendung von Katalytstrahlern sieht diese Druckschrift nicht vor.

Einen katalytischen Brenner, der auch als Infrarot-Trockner einsetzbar ist, beschreibt die DE 195 44 417 A1; ähnlich auch die WO 00/58 678. Die Behandlung schadstoffhaltiger Abluft wird dort nicht betrachtet.

Mehrstufig hintereinander geschaltete Behandlungsöfen verwendet die US 3 865 076; dort wird schadstoffhaltiges Abgas zur Wärmeerzeugung mit herangezogen. Die verwendeten Brenner werden als Infrarot-Brenner bezeichnet; Katalytbrenner sind nicht angesprochen.

Aufgabe der vorliegenden Erfindung ist es, einen Trockner der eingangs genannten Art so auszugestalten, daß auf eine gesonderte Abgas-Reinigungsvorrichtung verzichtet werden kann oder zumindest die anfallenden Abluftmengen reduziert werden, sodaß die gesonderte Abgas-Reinigungsvorrichtung kleiner und damit kostengünstiger gehalten werden kann.

Diese Aufgabe wird erfindungsgemäß durch einen Trockner mit den im Patentanspruch 1 angegebenen Merkmalen gelöst.

Der erfindungsgemäße Gedanke ist folgender: Wenn Katalytstrahler eingesetzt werden, die ohne Luftkühlung auskommen, kann die gesamte in den Trockenraum des Trockners eingebrachte Zuluft über den Anschluß des Katalytstrahlers für Verbrennungsluft zwangsweise geleitet werden, so daß also alle Zuluft, die in den Trockenraum gelangt, mindestens ein Mal an der katalytisch aktiven Schicht vorbei bzw. durch die katalytisch aktive Schicht geflossen ist. Auf diese Weise wird es möglich, die katalytische oxidative Umsetzung der organischen Verunreinigungen in der Zuluft als kontrollierte Reaktion durchzuführen, wobei auch quantitative Vorhersagen des Reaktionsumsatzes möglich sind.

In günstigen Fällen genügt die einmalige Passage der Zuluft durch die katalytisch aktive Schicht eines Katalytstrahlers, um eine ausreichende Reinigung zu bewirken.

Die dem Trockner zugeführte Zuluft kann dabei teilweise aus dem Trockner selbst, jedoch auch aus anderen Anlagenteilen stammen, so daß der Trockner als "Sammelentsorgungs-Einrichtung" für die gesamte Anlage die hierfür bisher vorgesehenen gesonderten Abluft-Reinigungsvorrichtungen ganz oder teilweise ersetzen kann.

Der Katalytstrahler kann einen Anschluß besitzen, über den ihm ausschließlich Zuluft zugeführt wird. Diese Zuluft wird innerhalb des Katalytstrahlers an eine Stelle geleitet, von der aus sie eine Oberfläche der katalytisch aktiven Schicht definiert anströmen kann. Hierdurch werden Verhältnisse geschaffen, unter denen eine kontrollierte Umsetzung der in der Zuluft enthaltenen organischen Verunreinigung stattfindet.

Ein noch besserer Wirkungsgrad wird bei derjenigen Ausführungsform der Erfindung erzielt, bei welcher der Katalytstrahler einen Anschluß besitzt, der mit einem Vormischer verbunden ist, in dem Verbrennungsgas und Zuluft miteinander vermischt werden. Diese bereits vor Eintritt in den Katalytstrahler stattfindende Vermischung aus Verbrennungsgas und schadstoffhaltiger Zuluft fördert die katalytisch aktivierte Oxidation der organischen Verunreinigungen, so daß ein höherer Umsetzungsgrad erreicht wird.

Zur konvektiven Erwärmung der zu trocknenden Gegenstände kann ein Gebläse vorgesehen sein, mit dem die Luft im Trockenraum umwälzbar ist.

In denjenigen Fällen, in denen bei einer einmaligen Passage der Zuluft durch die katalytisch aktive Schicht eines Katalytstrahlers noch keine ausreichende Reinigung erzielt wird, kann eine Ausführungsform der Erfindung eingesetzt werden, bei welcher der Trockner mehrstufig ausgebildet ist, wobei jede Stufe in der in einem der Ansprüche 1 bis 4 beschriebenen Weise ausgebildet ist und der Anschluß für Abluft der jeweils stromauf gelegenen Stufe mit dem Anschluß für Zuluft der jeweils stromab gelegenen Stufe verbunden ist. Auf diese Weise durchläuft die dem Trockner zugeführte Zuluft beim Durchgang durch den Trockner mehrfach eine katalytisch aktive Schicht eines Katalytstrahlers mit der Folge, daß die Umsetzung der organischen Verunreinigungen vollständiger gelingt. Grundsätzlich können beliebig viele derartige Stufen vorgesehen werden, bis der gewünschte Reinigungsgrad erreicht ist.

Aufgabe der vorliegenden Erfindung ist es ferner, ein Verfahren zum Betreiben eines Trockners der eingangs genannten Art anzugeben, bei welchem die in dem Trockner enthaltenen Katalytstrahler gezielt und kontrollierbar zur Reinigung der dem Trockner zugeführten Zuluft eingesetzt werden können.

Diese Aufgabe wird erfindungsgemäß durch ein im Patentanspruch 6 angegebenes Verfahren gelöst.

Die Vorteile dieses erfindungsgemäßen Verfahrens entsprechen sinngemäß den oben genannten Vorteilen des erfindungsgemäßen Trockners.

Zweckmäßige Ausgestaltung des erfindungsgemäßen Verfahrens sind in den Ansprüchen 6 bis 10 angegeben. Auch die hiermit erzielbaren Vorteile finden ihre Entsprechung in oben genannten Vorteilen bestimmter Ausführungsformen des Trockners.

Ausführungsbeispiele der Erfindung werden nachfolgend anhand der Zeichnung näher erläutert; es zeigen
- Figur 1:: schematisch einen zweistufigen Trockner zur Verwendung in einer Lackieranlage für Fahrzeugkarosserien;
- Figur 2:: einen schematischen Schnitt einen Katalytstrahler, wie er in dem Trockner der Figur 1 Verwendung findet;
- Figur 3:: den Katalytstrahler der Figur 2 in Kombination mit einem Vormischer, der wahlweise bei dem in Figur 1 dargestellten Trockner eingesetzt werden kann.

Zunächst wird auf Figur 1 Bezug genommen. Der insgesamt mit dem Bezugszeichen 1 versehene Trockner umfasst ein Gehäuse 2 mit einer Außenwand 2a und einer Innenwand 2b. Die Innenwand 2b des Gehäuses 2 umschließt einen Trockenraum 3, der durch eine Einrichtung 4, z. B. eine Trennwand, in zwei lufttechnisch voneinander getrennte Teilräume 3a und 3b unterteilt ist. Frisch lackierte Fahrzeugkarosserien werden durch in der Zeichnung nicht dargestellte Schleusen, von links kommend, in den Teilraum 3a mittels eines ebenfalls nicht dargestellten Fördersystemes eingebracht, von diesem durch eine in der Einrichtung 4 vorgesehene Schleuse in den Teilraum 3b überführt und verlassen das Gehäuse 2 des Trockners 1 durch eine weitere in der Zeichnung nicht dargestellte Schleuse.

In die Innenwand 2b des Gehäuses 2, und zwar bevorzugt sowohl in deren Seitenwänden als auch in der Deckenwand, sind mehrere Katalytstrahler 5 eingesetzt, derart, daß sie mit ihrer strahlenden Fläche den Teilräumen 3a und 3b des Trockenraumes 3 zugewandt sind. Die Bauweise dieser Katalytstrahler 5 geht aus der schematischen Figur 2 hervor. Wie diese zeigt, umfasst jeder Katalytstrahler 5 ein Außengehäuse 6 sowie ein Innengehäuse 7, zwischen denen ein als Luftführung dienender Durchströmungsspalt 8 verbleibt. Das Außengehäuse 6 und das Innengehäuse 7 sind an der in Figur 2 unteren, im Betrieb dem Trockenraum 3 zugewandten Seite offen.

Das Innengehäuse 7 des Katalytstrahlers 5 enthält von oben nach unten eine Gasverteileinrichtung 9, in welche eine Gaszuführleitung 10 einmündet, eine Isolationsschicht 11, eine elektrische Vorheizung 12 sowie eine katalytisch aktive Schicht 13, die auf der in Figur 2 nach unten weisenden Seite freiliegt.

In den Durchströmungsspalt 8 zwischen dem Außengehäuse 6 und dem Innengehäuse 7 mündet ein Luftzuführstutzen 14.

Der gesamte Katalytstrahler 5 ist durch die Wahl der verwendeten Materialien hochtemperaturbeständig gestaltet, benötigt also auch bei Betriebstemperaturen von beispielsweise 250 bis 300°C keine Kühlluft.

Wie Figur 1 zeigt, wird den im Teilraum 3a des Trockenraumes 3 angeordneten Katalytstrahlern 5 über eine Leitung 15 und Zweigleitungen 15a, 15b, die an die entsprechenden Luftzuführstutzen 14 der Katalytstrahler 5 angeschlossen sind, Zuluft zugeführt. Diese Zuluft kann z. B. lösemittelbeladene Abluft aus einer dem Trockner 1 zugeordneten Abdunstzone oder leicht geruchsbelastete Abluft aus einer kataphoretischen Tauchlackieranlage sein.

Die in dem Teilraum 3a des Trockenraums 3 enthaltene Luft läßt sich über eine Leitung 16, in der ein Gebläse 17 liegt, umwälzen. Von der Leitung 16 zweigt eine weitere Leitung 18 ab, die zu den Luftzuführstutzen 14 der in dem zweiten Teilraum 3b des Trockenraumes 3 angeordneten Katalytstrahler 5 führt. Auch dem Teilraum 3b ist eine Umwälzleitung 19 zugeordnet, in der ein weiteres Gebläse 20 liegt. Von der Umwälzleitung 19 führt eine Abluftleitung 21 zur Außenatmosphäre.

Der oben beschriebene Trockner 1 funktioniert wie folgt:

Zu Betriebsbeginn werden die katalytisch aktiven Schichten 13 der verschiedenen Katalytstrahlen 5 mit Hilfe der elektrischen Vorheizungen 12 auf eine Temperatur von ca. 150 bis 200° C vorgewärmt, die zur katalytischen Oxidation des Verbrennungsgases erforderlich ist. Nun wird den Katalytstrahlern 5 in beiden Teilräumen 3a, 3b des Trockenraumes 3 über die jeweiligen Gaszuführleitungen 10 Verbrennungsgas zugeführt. Dieses wird in dem entsprechenden Katalytstrahler 5 durch die Gasverteileinrichtung 9 über den gesamten Strömungsquerschnitt vergleichmäßigt, durchsetzt die Isolierschicht 11, die aufgrund ihres Strömungswiderstandes ebenfalls einen Beitrag zur Vergleichmäßigung der Gasströmung leistet, und gelangt sodann in die vorgewärmte katalytisch aktive Schicht 13.

An deren äußerer, in Figur 2 nach unten gerichteter Oberfläche trifft die Zuluft, die über die jeweiligen Luftzuführstutzen 14 und den Durchströmungsspalt 8 geflossen ist und die durch einwärts gebogene Randflansche 22 des Außengehäuses 6 eine Hauptströmungsrichtung parallel zur Oberfläche der katalytisch aktiven Schicht 13 erhalten hat, auf das Verbrennungsgas. Es findet nunmehr die katalytische Reaktion mit dem flächig ausströmenden Verbrennungsgas statt, wobei die katalytisch aktive Schicht auf eine Betriebstemperatur von etwa 600° C aufgeheizt wird. Die heiße Außenfläche der katalytisch aktiven Schicht 13 emittiert nunmehr Infrarot-Strahlung im langwelligen Bereich. Nach Erreichen der Betriebstemperatur wird die elektrische Vorheizung 12 abgeschaltet.

Im einzelnen sind die Luftwege in dem in Figur 1 dargestellten Trockner 1 wie folgt:

Die über die Leitung 15 zugeführte, beispielsweise aus der Abdunstzone stammende und mit organischen Substanzen belastete Luft gerät in den Katalytstrahlern 5, die dem in Figur 1 linken Teilraum 3a zugeordnet sind, in Kontakt mit den Verbrennungsgasen und reagiert mit diesen katalytisch. Dabei wird auch ein Teil der mit dieser Luft zugeführten organischen Verunreinigungen oxidiert. Die Luft im Teilraum 3a wird mit Hilfe des Gebläses 17 umgewälzt und über die Leitung 18 ein Luftstrom abgezogen, der - umgerechnet auf die gleiche Temperatur-derjenigen Luftmenge entspricht, die über die Leitung 15 zugeführt wird.

Die durch das Gebläse umgewälzte Luft überströmt auch den zu trocknenedne Gegenstand und erwärmt diesen konvektiv. Die Menge der umgewälzten Luft bestimmt neben deren Temperatur die übertragene Energiemenge.

Die Katalytstrahler 5 übertragen auf den zu trocknenden Gegenstand Energie in Form von Infrarotstrahlung. Diese Energiemenge wird u.a. durch die Verbrennungsgasmenge, die durch die Leitungen 10 zugeführt wird, und durch den Abstand zwischen dem zu trocknenden Gegenstand und den Katalytstrahlern 5 bestimmt.

Entsprechend dem zu trocknenden Gegenstand kann durch Variation der Umluftmenge sowie durch Leistungseinstellung der Katalytstrahler 5 und durch den Abstand zwischen dem zu trocknenden Gegenstand und den Katalytstrahlern 5 das Verhältnis vaiiert werden, in dem die Wärmezufuhr durch Strahlung und durch Konvektion erfolgt. Dabei sind zwei Grenzfälle denkbar: Bei einem sehr kleinen Abstand zwischen Gegenstand und Katalytstrahler und sehr geringer Umwälzmenge von Luft mit niedriger Temperatur nähert sich der durch Strahlung erfolgte Anteil der Wärmeübertragung 100%. Bei sehr großem Abstand zwischen Gegenstand und Katalytstrahlern 5 und niedriger Leistung der Katalytstrahler 5 sowie bei hoher Umluftmenge und hoher Umlufttemperatur nähert sich der Anteil der konvektiven Wärmeübertragung 100%.

Die auf diese Weise in gewissem Umfang von organischen Substanzen befreite Luft wird über die Leitung 18 den Katalytstrahlern 5 zugeführt, die dem in Figur 1 rechten Teilraum 3b des Trockenraumes 3 zugeordnet sind. Dort findet in ähnlicher Weise eine Reaktion der mitgeführten organischen Verunreinigungen an den katalytischen Schichten 13 statt. Resultat ist, daß die mittels des Gebläses 20 und über die Leitung 19 umgewälzte Luft im Teilraum 3b des Trockenraumes weitgehend von organischen Substanzen befreit ist, so daß die über die Leitung 21 abgeführte Luft in die Außenatmosphäre entlassen werden kann.

Selbstverständlich ist es möglich, die Zahl der Reinigungsstufen, die jeweils voneinander getrennte Lufträume und Umwälzeinrichtungen umfassen, bei Bedarf zu erhöhen, um einen höheren Reinigungsgrad der Luft zu erzielen.

In Figur 3 ist eine zweite Art dargestellt, wie die Katalytstrahler 5 mit Zuluft versorgt werden können. Der Katalytstrahler 5 der Figur 3 stimmt mit demjenigen der Figur 2 identisch überein. Über die Gaszuführleitung 10 wird jedoch kein reines Verbrennungsgas, sondern eine Mischung aus schadstoffbehafteter Zuluft und Verbrennungsgas ins Innere des Katalytstrahlers 5 eingeleitet. Diese Mischung wird in einem Vormischer 23 hergestellt, dem über eine erste Leitung 24 Verbrennungsgas und über eine zweite Leitung 25 schadstoffhaltige Abluft zugeführt wird.

Eingebaut in den Trockner 1 der Figur 1, sind die Leitungen 25 der Vormischer 23 der Katalytstrahler 5, die dem linken Teilraum 3a des Trockenraumes 3 zugeordnet sind, parallel zu den Zweigleitungen 15a, 15b an die Leitung 15 angeschlossen, über welche die schadstoffbehaftete zuluft von der Abdunstzone kommt, während die Leitungen 25, die dem in Figur 1 rechten Teilraum 3b des Trockenraumes 3 zugeordnet sind, parallel zu den Leitungen 18a, 18b an die bereits vorgereinigte Luft führende Leitung 18 angeschlossen sind.

Das Verhältnis, in welchem das Verbrennungsgas 24 in den Vormischern 23 mit Luft vermischt wird, wird so eingestellt, daß entsprechend der Schadstoffbelastung der Luft eine möglichst vollständige katalytische Oxidation der Schadstoffe stattfindet. In entsprechender Weise kann auch experimentell bestimmt werden, welcher Anteil der schadstoffbehafteten Luft über die Leitung 25 dem Vormischer und welcher Anteil über den Luftzuführstutzen 14 dem Katalytstrahler 5 zugeführt wird.

## Patentansprüche

1. Trockner für Gegenstände, insbesondere für Fahrzeugkarosserien, mit
a) einem Gehäuse (2), in dem ein die Gegenstände aufnehmender Trockenraum (3) ausgebildet ist;
b) einem Anschluß (15) für Zuluft;
c) einem Anschluß (21) für Abluft;
d) mindestens einem Katalytstrahler (5), der seinerseits aufweist:
da) mindestens einen Anschluß (10) für Verbrennungsgas;
db) eine katalytisch aktive Schicht (13), welcher das Verbrennungsgas zugeführt wird;
dc) mindestens einen Anschluß (14) für Verbrennungsluft, der über eine Luftführung (8) mit der katalytisch aktiven Schicht (13) verbunden ist;
**dadurch gekennzeichnet, daß**
e) der Anschluß (15) des Trockners (1) für Zuluft ausschließlich mit dem Anschluß (14) des Katalytstrahlers (5) für Verbrennungsluft verbunden ist, derart, daß abgesehen von unvermeidlichen Leckagen des Gehäuses (2) die gesamte Zuluft als Verbrennungsluft über den Katalytstrahler (5) geführt wird;
f) der Katalytstrahler (5) in dem Sinne hitzebeständig ausgeführt ist, daß er keiner Luftkühlung bedarf; und
g) die Luftführung (8) derart ausgebildet ist, daß die durch den Anschluß (14) geleitete Zuluft bei deren Austritt mit einer Hauptströmungsrichtung parallel zur Oberfläche der katalytisch aktiven Schicht (13) geleitet wird.

2. Trockner nach Anspruch 1, **dadurch gekennzeichnet,**
**daß** der Katalytstrahler (5) einen Anschluß (14) besitzt, über den ihm ausschließlich Zuluft zugeführt wird.

3. Trockner nach Anspruch 1 oder 2, **dadurch gekennzeichnet, daß** der Katalytstrahler (5) einen Anschluß (10) besitzt, der mit einem Vormischer (22) verbunden ist, in dem Verbrennungsgas und Zuluft miteinander vermischt werden.

4. Trockner nach einem der vorhergehenden Ansprüche,
**dadurch gekennzeichnet, daß** er mindestens ein Gebläse (17) aufweist, mit dem die Luft im Trockenraum (3) umwälzbar ist.

5. Trockner nach einem der vorhergehenden Ansprüche,
**dadurch gekennzeichnet, daß** er mehrstufig ausgebildet ist, wobei jede Stufe in der in einem der Ansprüche 1 bis 4 beschriebenen Weise ausgebildet ist und der Anschluß für Abluft der jeweils stromauf gelegenen Stufe mit dem Anschluß für Zuluft der jeweils stromab gelegenen Stufe verbunden ist.

6. Verfahren zum Betreiben eines Trockners für Gegenstände, insbesondere Fahrzeugkarosserien, bei dem
a) die zu trocknenden Gegenstände in einen Trockenraum (3) im Gehäuse (2) des Trockners (1) eingebracht werden;
b) die zu trocknenden Gegenstände in dem Trockenraum (3) einer Infrarotstrahlung ausgesetzt werden, die von einem Katalytstrahler (5) erzeugt wird, dessen katalytisch aktiver Schicht (13) Verbrennungsgas und Verbrennungsluft zugeführt werden;
c) dem Trockenraum (3) ständig Zuluft zugeführt und Luft entnommen wird;
**dadurch gekennzeichnet, daß**
d) die gesamte dem Trockenraum (3) zugeführte Zuluft, abgesehen von unvermeidlichen Leckagen des Gehäuses (2) des Trockners (1), als Verbrennungsluft über die katalytisch aktive Schicht (13) des Katalytstrahlers (5) geführt wird;
e) ein Katalytstrahler (5) verwendet wird, der in dem Sinne hitzebeständig ausgebildet ist, daß er keiner Kühlung bedarf; und
f) Zuluft mittels einer Luftführung (8) bei deren Austritt mit einer Hauptströmungsrichtung parallel zur Oberfläche der katalytisch aktiven Schicht (13) geführt wird.

7. Verfahren nach Anspruch 6, **dadurch gekennzeichnet,**
**daß** mindestens ein Teil der Zuluft bereits vor Eintritt in den Katalytstrahler (5) mit dem Verbrennungsgas vermischt wird.

8. Verfahren nach Anspruch 6 oder 7, **dadurch gekennzeichnet,**
**daß** die einer ersten Stufe des Trockners entnommene Abluft mindestens einer nachgeschalteten Stufe des Trockners als Zuluft zugeführt wird.

9. Verfahren nach einem der Ansprüche 6 bis 8, **dadurch**
**gekennzeichnet, daß** die zu trocknenden Gegenstände zusätzlich konvektiv durch einen umgewälzten Luftstrom erwärmt werden.

10. Verfahren nach Anspruch 9, **dadurch gekennzeichnet,**
**daß** das Verhältnis der durch Strahlung und der durch konvektive Erwärmung in die zu trocknenden Gegenstände eingebrachten Wärme variabel ist.

## Claims

1. Drier for objects, particularly for vehicle bodies, comprising
a) a housing (2), in which is formed a drying chamber (3) which accommodates the objects;
b) a connection (15) for intake air;
c) a connection (21) for exhaust air;
d) at least one catalytic radiator (5) which, in turn, comprises:
da) at least one connection (10) for combustion gas;
db) a catalytically active layer (13) to which the combustion gas is supplied;
dc) at least one connection (14) for combustion air, connected to the catalytically active layer (13) via an air duct (8);
**characterized in that**
e) the connection (15) of the drier (1) for intake air is connected exclusively to the connection (14) of the catalytic radiator (5) for combustion air, in such a way that, apart from unavoidable leakages of the housing (2), all the intake air is routed as combustion air via the catalytic radiator (5);
f) the catalytic radiator (5) is of heat resistant design, such that it does not require air cooling; and
g) the air duct (8) is formed such that the intake air supplied through the connection (14), when escaping, is directed with a main flow direction parallel to the surface of the catalytically active layer (13).

2. Drier according to claim 1, **characterized in that** the catalytic radiator (5) has a connection (14) via which exclusively intake air is supplied to it.

3. Drier according to either of claims 1 or 2, **characterized in that** the catalytic radiator (5) has a connection (10) which is connected to a premixer (22) in which combustion gas and intake air are mixed together.

4. Drier according to any one of the preceding claims, **characterized in that** it comprises at least one blower (17) by means of which air can be circulated in the drying chamber (3).

5. Drier according to any one of the preceding claims, **characterized in that** it is of a multi-stage design, each stage being designed in the manner described in one of claims 1 to 4, and the exhaust-air connection of the respectively upstream stage being connected to the intake-air connection of the respectively downstream stage.

6. Method for operating a drier for objects, particularly vehicle bodies, in which
a) the objects to be dried are brought into a drying chamber (3) in the housing (2) of the drier (1);
b) in the drying chamber (3), the objects to be dried are exposed to an infrared radiation generated by a catalytic radiator (5) to whose catalytically active layer (13) combustion gas and combustion air are supplied;
c) intake air is continuously supplied to, and air continuously extracted from, the drying chamber (3);
**characterized in that**
d) all the intake air supplied to the drying chamber (3), apart from unavoidable leakages of the housing (2) of the drier (1) , is routed as combustion air via the catalytically active layer (13) of the catalytic radiator (5);
e) a catalytic radiator (5) is used which is of heat resistant design, such that it does not require cooling; and
f) intake air is directed with a main flow direction parallel to the surface of the catalytically active layer (13) by means of an air duct (8) when escaping.

7. Method according to claim 6, **characterized in that** at least a portion of the intake air is already mixed with the combustion gas before entering the catalytic radiator (5)

8. Method according to either of claims 6 or 7, **characterized in that** the exhaust air extracted from a first stage of the drier is supplied as intake air to a downstream stage of the drier.

9. Method according to any one of claims 6 to 8, **characterized in that** the objects to be dried are additionally heated by convection, by a circulated air flow.

10. Method according to claim 9, **characterized in that** the ratio of heat applied to the objects to be dried by radiation and by convective heating is variable.

## Revendications

1. Sécheur d'objets, notamment destiné à des carrosseries de véhicules, comprenant
a) un carter (2), dans lequel est ménagée une chambre de séchage (3) recevant les objets ;
b) un raccord (15) d'admission d'air ;
c) un raccord (21) d'évacuation d'air;
d) au moins un diffuseur catalytique (5) comportant, à son tour :
da) au moins un raccord (10) à gaz de combustion ;
db) une couche (13) à activité catalytique, à laquelle les gaz de combustion sont délivrés ;
dc) au moins un raccord (14) à air comburant relié, par l'intermédiaire d'un système (8) de guidage d'air, à la couche (13) à activité catalytique;
**caractérisé par le fait que**
e) le raccord (15) du sécheur (1), dédié à l'air admis, est relié exclusivement au raccord (14) du diffuseur catalytique (5) qui est dédié à de l'air comburant, de telle sorte que l'air admis soit guidé par le diffuseur catalytique (5), en totalité sous la forme d'air comburant, abstraction faite d'inévitables fuites du carter (2) ;
f) le diffuseur catalytique (5) est de réalisation thermiquement stable, en ce sens qu'il ne réclame aucun refroidissement par air ; et
g) le système (8) de guidage d'air est conçu de telle sorte que l'air admis dirigé par l'intermédiaire du raccord (14) soit guidé, lors de sa sortie, avec une direction de circulation principale parallèle à la surface de la couche (13) à activité catalytique.

2. Sécheur selon la revendication 1, **caractérisé par le fait que** le diffuseur catalytique (5) possède un raccord (14) par l'intermédiaire duquel lui est exclusivement délivré de l'air admis.

3. Sécheur selon la revendication 1 ou 2, **caractérisé par le fait que** le diffuseur catalytique (5) possède un raccord (10) relié à un mélangeur préalable (22), dans lequel des gaz de combustion et de l'air admis sont mutuellement mélangés.

4. Sécheur selon l'une des revendications précédentes, **caractérisé par le fait qu'**il présente au moins une soufflerie (17) par laquelle l'air peut être brassé dans la chambre de séchage (3).

5. Sécheur selon l'une des revendications précédentes, **caractérisé par le fait qu'**il est réalisé en plusieurs étages, chaque étage étant conçu de la manière décrite dans l'une des revendications 1 à 4 ; et le raccord d'évacuation d'air de l'étage respectivement situé en amont étant relié au raccord d'admission d'air de l'étage respectivement situé en aval.

6. Procédé de fonctionnement d'un sécheur d'objets, notamment destiné à des carrosseries de véhicules, dans lequel
a) les objets devant être séchés sont introduits dans une chambre de séchage (3) ménagée dans le carter (2) du sécheur (1) ;
b) lesdits objets à sécher sont exposés, dans ladite chambre de séchage (3), à un rayonnement infrarouge qui est généré par un diffuseur catalytique (5) à la couche à activité catalytique (13) duquel des gaz de combustion et de l'air comburant sont délivrés ;
c) de l'air admis est délivré à la chambre de séchage (3) et de l'air est prélevé de ladite chambre, en mode permanent;
**caractérisé par** le fait
d) que la totalité de l'air admis délivré à la chambre de séchage (3) est guidé sous la forme d'air comburant, par la couche à activité catalytique (13) du diffuseur catalytique (5), abstraction faite d'inévitables fuites du carter (2) du sécheur (1) ;
e) qu'il est fait usage d'un diffuseur catalytique (5) qui offre une réalisation thermiquement stable, en ce sens qu'il ne réclame aucun refroidissement ; et
f) que de l'air admis est guidé au moyen d'un système (8) de guidage d'air, lors de sa sortie, avec une direction de circulation principale parallèle à la surface de la couche (13) à activité catalytique.

7. Procédé selon la revendication 6, **caractérisé par le fait qu'**au moins une part de l'air admis est mélangée, aux gaz de combustion, avant même la pénétration dans le diffuseur catalytique (5).

8. Procédé selon la revendication 6 ou 7, **caractérisé par le fait que** l'air évacué prélevé d'un premier étage du sécheur est délivré, sous la forme d'air admis, au moins à un étage situé en aval dans ledit sécheur.

9. Procédé selon l'une des revendications 6 à 8, **caractérisé par le fait que** les objets devant être séchés sont additionnellement réchauffés, par convexion, sous l'effet d'un courant d'air brassé.

10. Procédé selon la revendication 9, **caractérisé par le fait que** le rapport est variable entre la chaleur introduite par rayonnement dans les objets à sécher, et celle introduite dans lesdits objets par réchauffage par convexion.
